# FASCICULE DE BREVET EUROPEEN

(11) **EP 2 923 603 B1**
(45) Date de publication et mention de la délivrance du brevet: **22.06.2022**
(21) Numéro de dépôt: 15160192.9
(22) Date de dépôt: 20.03.2015
(51) Int. Cl.: A46D 3/05, A46B 3/18, A46B 9/02

(54) **Applicateur pour produit cosmétique, notamment mascara et procédé de fabrication d un tel applicateur**
Applikator für Kosmetikprodukt, insbesondere Wimperntusche, und Herstellungsverfahren eines solchen Applikators
Applicator for a cosmetic product, in particular mascara, and method for manufacturing such an applicator

(30) Priorité: 25.03.2014 FR 1452505
(43) Date de publication de la demande: 30.09.2015
(73) Titulaire: Albéa Services, 92230 Gennevilliers (FR)
(72) Inventeur: Schreiber, Camille, 75017 Paris (FR); Rutigliano, Anne, 78600 Maisons-Laffitte (FR); Lhoyer, Patrick, 60250 Mouy (FR)
(74) Mandataire: Gevers & Orès

(56) Documents cités:
- EP-A1- 1 236 419
- EP-A1- 1 938 709
- WO-A2-2009/153761
- FR-A1- 2 811 525
- FR-A1- 2 973 667
- FR-A1- 2 973 991
- FR-A1- 2 991 560

## Description

L'invention concerne un applicateur pour produit cosmétique, notamment mascara. L'invention concerne en outre un procédé pour la fabrication d'un tel applicateur.

Les applicateurs mascara peuvent être moulés par injection de matière plastique, ils sont alors communément appelées « brosses plastiques ». Ils peuvent aussi être obtenus à partir d'éléments fibreux maintenus entre les parties longitudinales d'une broche métallique torsadée ; ils sont alors communément appelés « brosses torsadées ». Les applicateurs pour mascara présentent une âme, ou partie centrale, et des picots s'étendant radialement autour de ladite âme. Les extrémités desdits picots forment habituellement des enveloppes selon une direction d'extension longitudinale de ladite brosse. Les picots des brosses torsadées sont communément appelés « les fibres ».

Les brosses plastiques de l'art antérieur présentent des distributions de picots autour de l'âme qui permettent la réalisation d'enveloppes complexes favorisant le maquillage. Concernant les brosses torsadées, de telles caractéristiques semblent plus difficile à obtenir, à moins de faire appel à des opérations de découpe des fibres selon des trajectoires difficiles à mettre en œuvre.

Des applicateurs du type "brosses torsadées" sont connus du document FR 2 973 991.

L'invention propose de réaliser une brosse torsadée qui présente un optimum entre la difficulté de fabrication et les effets de maquillage obtenus.

Ainsi, l'invention concerne un applicateur pour produit cosmétique, notamment mascara, tel que défini dans la revendication 1. Des modes réalisation particuliers sont définis dans les revendications dépendantes. Un applicateur selon l'invention comprend une âme torsadée et des fibres qui s'étendent à partir de l'âme en étant maintenues par ladite âme, ladite âme présentant une direction d'extension longitudinale principale, dite axe principal, ladite âme étant rectiligne le long dudit axe principal, lesdites fibres formant une enveloppe avec leur extrémité libre.

Selon l'invention, l'enveloppe comporte quatre faces, lesdites faces présentant chacune un plan de symétrie comprenant l'axe principal, chacune desdites quatre faces étant générée par une droite, dite droite génératrice, orthogonale à l'axe principal et orthogonale au plan de symétrie de ladite face, au moins deux faces consécutives desdites quatre faces présentant un profil courbe le long dudit axe principal.

L'invention propose ainsi un applicateur ayant une âme torsadée rectiligne qui présente quatre faces profilées. Le nombre limité des faces à profiler permet de proposer un applicateur de fabrication relativement aisée. De plus profiler lesdites faces le long d'une âme rectiligne en conservant des faces générées par une droite facilite encore la fabrication grâce aux manipulations que cela permet.

D'autre part, il a été constaté que le nombre particulier de quatre faces apporte des effets de maquillage avantageux en terme d'épaississement des cils, d'allongement des cils, de courbure des cils et/ou de séparation des cils ; d'autant plus qu'au moins deux des quatre faces de l'applicateur de l'invention présentent un profil courbe qui participe activement auxdits avantages, en particulier par rapport à une brosse à symétrie de révolution. De plus, prévoir un nombre supérieur de faces n'améliore pas, voire dégrade les effets obtenus, principalement car l'utilisateur ne perçoit plus, ou à tout le mieux ne comprend plus intuitivement la ou les fonctions maquillantes de chacune des faces.

L'utilisation d'un applicateur à âme torsadée permet, en outre, une plus grande densité de fibres qu'avec les picots des brosses plastiques.

Selon différents modes de réalisation de l'invention, qui pourront être pris ensemble ou séparément :
- selon l'invention, au moins deux faces consécutives desdites quatre faces présentent un profil courbe le long dudit axe principal et au moins l'une desdites quatre faces présente un profil courbe sensiblement convexe le long dudit axe principal,
- selon l'invention, l'âme présente une extrémité distale et une extrémité proximale, l'extrémité proximale étant opposée à l'extrémité distale le long de l'axe principal,
- lesdites fibres sont réparties le long de l'âme, sur une partie substantielle de sa longueur à partir de l'extrémité distale et sensiblement jusqu'à l'extrémité proximale,
- selon l'invention, ladite âme est constituée d'une tige torsadée,
- ladite extrémité proximale de l'âme est prolongée par une portion de la tige dépourvue de fibres,
- selon l'invention, les quatre faces sont symétriques deux à deux par rapport à l'axe principal,
- selon l'invention, une paire desdites faces symétriques présente un profil sensiblement concave le long de l'axe principal, notamment de l'extrémité distale à l'extrémité proximale de l'âme,
- selon l'invention, une paire desdites faces symétriques présente un profil sensiblement convexe le long de l'axe principal, notamment de l'extrémité distale à l'extrémité proximale de l'âme,
- lesdites quatre faces présentent un profil sensiblement concave le long de l'axe principal, notamment de l'extrémité distale à l'extrémité proximale de l'âme,
- l'âme présente un niveau situé entre ses extrémités distale et proximale, dit niveau intermédiaire, notamment sensiblement équidistant desdites extrémités distale et proximale,
- l'enveloppe comporte deux paires de faces symétriques par rapport audit axe principal, une première paire de faces présentant une ondulation concave de l'extrémité distale audit niveau intermédiaire et une ondulation convexe dudit niveau intermédiaire à l'extrémité proximale et une seconde paire de faces présentant une ondulation convexe de l'extrémité distale audit niveau intermédiaire et une ondulation concave dudit niveau intermédiaire à l'extrémité proximale,
- deux faces opposées par rapport à l'axe principal présentent un même profil ondulé en forme de S, notamment de l'extrémité distale à l'extrémité proximale de l'âme,
- les quatre faces présentent un même profil ondulé en forme de S, notamment de l'extrémité distale à l'extrémité proximale de l'âme,
- une section de ladite enveloppe réalisée transversalement à l'axe principal, dite section transversale, présente sensiblement la forme d'un rectangle,
- ladite enveloppe présente un chanfrein au niveau d'au moins une de ses faces, à l'extrémité distale de ladite âme,
- l'applicateur forme une brosse.

L'invention concerne aussi un procédé pour la fabrication d'un applicateur pour produit cosmétique, notamment mascara, tel que défini dans la revendication 6, ledit procédé comprenant :
- une étape de positionnement d'une pluralité de fibres entre des parties longitudinales d'une broche, puis
- une première étape de torsion de ladite broche pour former une broche torsadée présentant des fibres s'étendant radialement autour d'elle, les extrémités desdites fibres formant une enveloppe cylindrique s'étendant dans une direction d'extension longitudinale autour de la dite broche, puis
- une étape de découpe des fibres, de manière à ce que lesdites fibres forment une enveloppe avec leur extrémité libre, ladite enveloppe comportant quatre faces, lesdites faces présentant chacune un plan de symétrie comprenant l'axe principal, chacune desdites quatre faces étant générée par une droite, dite droite génératrice, orthogonale à l'axe principal et orthogonale au plan de symétrie de ladite face, au moins deux faces consécutives desdites quatre faces présentant un profil courbe le long dudit axe principal et formant, notamment, une enveloppe telle que celle évoquée plus haut.

L'applicateur ainsi fabriqué présente l'avantage de comporter une répartition des fibres dont les extrémités forment une enveloppe complexe autour de son âme en faisant appel à des opérations qui restent simples à mettre en œuvre par une étape de découpe.

Selon différents modes de réalisation de l'invention, qui pourront être pris ensemble ou séparément :
- ladite broche torsadée est maintenue rectiligne,
- ledit procédé comprend une seconde étape de torsion de ladite broche après ladite étape de découpe des fibres,
- ladite découpe est à commande numérique.

L'invention concerne encore un réceptacle pour produit cosmétique, notamment mascara, apte à contenir un applicateur tel que décrit ci-avant.

L'invention sera mieux comprise, et d'autres buts, détails, caractéristiques et avantages de celle-ci apparaîtront plus clairement au cours de la description explicative détaillée qui va suivre, d'au moins un mode de réalisation de l'invention donné à titre d'exemple purement illustratif et non limitatif, en référence aux dessins schématiques annexés.

Sur ces dessins :
- la figure 1 est une vue de face d'un premier mode de réalisation d'un applicateur selon l'invention,
- la figure 2 représente l'applicateur de la figure 1 après que celui-ci ait été tourné d'un quart de tour autour de son axe longitudinal,
- la figure 3 est une vue de face d'un second mode de réalisation d'un applicateur selon l'invention,
- la figure 4 représente l'applicateur de la figure 3 après que celui-ci ait été tourné d'un quart de tour autour de son axe longitudinal,
- la figure 5 est une vue de face d'un mode de réalisation d'un applicateur qui ne fait pas partie de l'invention,
- la figure 6 représente l'applicateur de la figure 5 après que celui-ci ait été tourné d'un quart de tour autour de son axe longitudinal,
- la figure 7 représente une vue d'un mode de réalisation d'un applicateur qui ne fait pas partie de l'invention,
- la figure 8 représente l'applicateur de la figure 7 après que celui-ci ait été tourné d'un demi-tour autour de son axe longitudinal.

L'invention concerne un applicateur 10 pour produit cosmétique, notamment mascara, comprenant une âme torsadée 12 et des fibres qui s'étendent à partir de l'âme 12 en étant maintenues par ladite âme 12.

L'âme 12 est ici formée par une tige métallique, ou broche, comportant deux branches, ou parties longitudinales, éventuellement reliées entre elles par une partie courbée. Ladite tige métallique est, par exemple, pliée en deux de sorte à former un « U », les branches du U étant ensuite torsadée entre elles.

Les fibres s'étendent à partir de l'âme 12, entre une extrémité distale 16 et une extrémité proximale 14 de l'âme 12. Les fibres présentent chacune une extrémité libre et forment une enveloppe E avec. Les figures 1 à 4 illustrent en particulier deux exemples de réalisation d'enveloppe E selon l'invention. L'impression d'enveloppe sera bien sûr plus ou moins présente en fonction de la densité des fibres.

L'applicateur 10 s'étend suivant une direction principale d'extension longitudinale, ou axe principal, qui est repéré X sur les figures 1 à 8. Cet axe X est aussi avantageusement l'axe de l'âme 12. L'âme 12 sera donc, avantageusement droite.

Les fibres s'étendent transversalement, en particulier radialement, à partir de l'âme 12, pour former l'enveloppe E avec leur extrémité libre, entre les extrémités distale 16 et proximale 14 de l'âme 12. Ces extrémités 14, 16 sont opposées par rapport à l'axe X et sont écartées, le long dudit axe X, d'une distance repérée H sur les figures 1, 3, 5 et 7. La distance H est comprise, par exemple, entre 22mm et 30mm, et sensiblement égale, par exemple, à 22,5mm ou à 26mm, voire à 27mm. Il est à noter que l'extrémité proximale 14 est ici prolongée par une portion de la tige dépourvue de fibres.

Selon l'invention, l'enveloppe E comporte quatre faces F1-F4, lesdites faces F1-F4 présentant chacune un plan de symétrie comprenant l'axe principal X. De plus, lesdites faces F1-F4 sont générées par une droite, dite droite génératrice, orthogonale à l'âme 12 et orthogonale au plan de symétrie de chacune desdites faces F1-F4. Ainsi, l'enveloppe présente une section transversale dans un plan sensiblement orthogonal audit axe X, dont la forme est un polygone, tout le long de ladite âme 12, de ladite extrémité distale 16 à ladite extrémité proximale 14, ladite forme étant notamment un quadrilatère, voire un rectangle, en particulier au niveau d'une ligne intermédiaire 15. Au moins deux faces consécutives desdites quatre faces F1-F4 présentent un profil courbe le long dudit axe principal X.

Dans les modes de réalisation ici représentés, les quatre faces F1-F4 présentent un profil courbe le long dudit axe principal X.

Dans le mode de réalisation illustré sur les figures 1 et 2 ainsi que dans le mode de réalisation illustré sur les figures 3 et 4, l'enveloppe E présente des faces courbées F1-F4 avec des pentes ou inclinaisons variables et qui changent de direction d'une face F1, F3 à l'autre F2, F4. En plus de ces changement de direction d'une face à l'autre, l'alternance de pentes, ou inclinaisons, se fait de l'extrémité distale 16 à l'extrémité proximale 14. L'enveloppe E pourra donc présenter des creux alternant avec des reliefs autour de ladite âme 12, c'est-à-dire en tournant autour de ladite âme dans un plan orthogonal à celle-ci et ceci, avantageusement, tout le long de l'âme 12, de son extrémité distale 16 à son extrémité proximale 14.

Ainsi, sur la figure 1, les creux sont situés au voisinage de la ligne intermédiaire 15 située entre les extrémités distale 16 et proximale 14. Ladite ligne intermédiaire 15 appartient à un plan sensiblement orthogonal à l'axe X qui comprend un point intermédiaire de l'axe X, ledit point étant avantageusement équidistant desdites extrémités 14, 16. La distance h15 séparant l'extrémité proximale 14 de cette ligne intermédiaire 15, suivant ledit axe X, est sensiblement égale, par exemple, à 13mm. Cette ligne intermédiaire 15 est une ligne imaginaire qui suit le pourtour de l'enveloppe E.

A contrario, lorsque l'applicateur 10 est observé de côté, comme illustré sur la figure 2, les creux sont proches des extrémités distale et proximale 14, 16 et les reliefs, proches de la ligne intermédiaire 15.

L'enveloppe E du mode de réalisation illustré sur les figures 1 et 2 comporte donc une paire de faces courbées sensiblement convexes F2, F4 de l'extrémité distale 16 à l'extrémité proximale 14 de l'âme 12. Autrement dit, dans le cadre de ce mode de réalisation, au moins l'une des quatre faces F1-F4 présente un profil courbe sensiblement convexe le long dudit axe principal X.

Il est à noter que la figure 1 illustre la face F2 par ses contours, dans un plan (celui de la feuille) ; cependant, la courbure dans l'espace de ladite face F2 est visible sur la figure 2 où elle est représentée de profil.

L'enveloppe E du mode de réalisation illustré sur les figures 1 et 2 comporte, en outre, une paire de faces courbées sensiblement concaves F1, F3 de l'extrémité distale 16 à l'extrémité proximale 14 de l'âme 12 (illustrées à la figure 2 mais dont la courbure dans l'espace est visible sur la figure 1).

Dans le mode de réalisation illustré à la figure 3, les creux sont situés entre l'extrémité distale 16 et la ligne intermédiaire 15 ainsi qu'au voisinage de l'extrémité proximale 14, tandis que les reliefs sont situés au voisinage de l'extrémité proximale 16 ainsi qu'entre la ligne intermédiaire 15 et l'extrémité proximale 14.

A contrario, lorsque l'applicateur 10 est observé de côté, comme illustré sur la figure 4, les creux sont situés au voisinage de l'extrémité distale 16 ainsi qu'entre la ligne intermédiaire 15 et l'extrémité proximale 14, tandis que les reliefs sont situés entre l'extrémité distale 16 et la ligne intermédiaire 15 ainsi qu'au voisinage de l'extrémité proximale 14.

L'enveloppe E du mode de réalisation des figures 3 et 4 comporte donc une paire de faces courbées F1, F3 qui présentent une ondulation concave de l'extrémité distale 16 à ladite ligne intermédiaire 15 et une ondulation convexe de ladite ligne intermédiaire 15 à l'extrémité proximale 14 ; le contour de ces faces F1, F3 est représenté à la figure 4 mais leur courbure dans l'espace n'est visible que sur la figure 3, lesdites faces F1, F3 y étant vues de profil.

L'enveloppe E du mode de réalisation des figures 3 et 4 comporte, en outre, une paire de faces courbées F2, F4 qui présentent une ondulation convexe de l'extrémité distale 16 à ladite ligne intermédiaire 15 et une ondulation concave de ladite ligne intermédiaire 15 à l'extrémité proximale 14 ; le contour de ces faces F2, F4 est représenté à la figure 3, leur courbure dans l'espace étant visible sur la figure 4.

Autrement dit, dans le cadre de ce mode de réalisation, au moins l'une des quatre faces F1-F4 présente un profil courbe sensiblement convexe le long dudit axe principal X.

A titre d'exemple, les courbures concaves évoquées ci-dessus présenteront avantageusement un rayon de courbure, repéré *Rmin* sur les figures 3 et 4, qui est compris entre 15 et 20mm et qui est sensiblement égal à 17mm. De même, les courbures convexes évoquées ci-dessus présenteront avantageusement un rayon de courbure *Rmax* compris entre 17,5 et 22,5mm et sensiblement égal à 20mm.

Les enveloppes E des deux modes de réalisation qui viennent d'être décrit comportent chacune deux paires de faces F1, F3 et F2, F4, symétriques deux à deux par rapport à un plan médian comprenant l'âme 12.

Chaque face appartenant à une dite paire est opposée à l'autre face de ladite paire par rapport à l'âme de la brosse, voire symétrique par rapport à un plan médian passant par l'âme, et les deux faces d'une même paire auront les mêmes pentes, ou inclinaisons, au signe près, les pentes ou inclinaisons changeant de direction d'une paire de faces à l'autre. Plus précisément, lesdites pentes, ou inclinaisons, s'inversent de direction d'une paire de faces à l'autre.

Ainsi, lorsque l'applicateur 10 de l'invention, selon les deux modes de réalisation qui viennent d'être décrits, est vu de face, puis que l'observateur le fait tourner autour l'axe de symétrie X de son âme 12, il voit alterner des faces F1-F4 aux pentes qui changent, et plus particulièrement, des faces aux pentes qui s'inversent, ceci de manière alternée et tout le long de l'axe X.

Cette alternance de pentes autour, et le long de l'âme 12, permet avantageusement de faire alterner surfaces de peignage et surfaces de charge autour et le long de l'applicateur 10.

Dans le mode de réalisation illustré aux figures 5 et 6, l'enveloppe E comprend, le long dudit axe principal X, une face sensiblement concave F1 et une face sensiblement convexe F3, opposée. Autrement dit, dans le cadre de ce mode de réalisation, au moins l'une des quatre faces F1-F4 présente un profil courbe sensiblement convexe le long dudit axe principal X.

La face concave est repérée F1 sur la figure 5. Cette face concave F1 présente un extremum au voisinage de la ligne intermédiaire 15.

Sur la figure 5, la face convexe, opposée à la face concave F1, est repérée F3. Cette face convexe F3 présente un extremum au voisinage de la ligne intermédiaire 15. On entend par face opposée, la face F3 qui se trouve opposée à la face concave F1 par rapport à l'âme 12. Autrement dit, les faces opposées F1, F3 ne sont pas en contact.

La figure 6 illustre l'applicateur 10 lorsqu'il est observé de côté par rapport à la figure 5. On peut y observer la forme de deux faces F2, F4 qui sont les faces reliant lesdites deux faces F1, F3 concave et convexe qui viennent d'être décrites. Ces faces F2, F4 seront appelées faces de liaison par la suite. Ces deux faces F2, F4 de liaison sont ici sensiblement convexes. Lesdites deux faces F2, F4 de liaison présentent, en particulier, un extremum au voisinage de la ligne intermédiaire 15.

Il est à noter que la figure 5 illustre la face F2 par ses contours, dans un plan (celui de la feuille) ; cependant, la courbure dans l'espace de ladite face F2 est visible sur la figure 2 car elle y est représentée de profil.

De même, la face concave F1, illustrée sur la figure 2 par ses contours, présente une courbure dans l'espace qui est visible sur la figure 1.

L'enveloppe E du mode de réalisation qui vient d'être décrit avec les figures 5 et 6, comporte deux paires de faces F1, F3 et F2, F4. L'une des paires de faces comporte des faces F2, F4 symétriques par rapport à un plan médian comprenant l'âme 12 ; ce sont les faces dites de liaison F2, F4. L'autre paire de faces F1, F3 suivent sensiblement une même courbe le long de l'axe principal X (voir figure 5). Cette enveloppe E présente l'avantage de courber et de charger les cils de l'utilisateur de manière optimale car elle présente une face concave formée par des fibres de faibles extensions radiales qui ont un fort pouvoir chargeant.

Dans le mode de réalisation qui est illustré aux figures 7 et 8, l'enveloppe E comprend, le long dudit axe principal X, des faces courbées, opposées deux à deux par rapport à l'axe principal X, qui présentent un même profil ondulé en forme de S, notamment de l'extrémité distale 16 à l'extrémité proximale 14 de l'âme 12. Autrement dit, l'enveloppe E du mode de réalisation des figures 7 et 8 comporte une paire de faces courbées F1, F3 qui présentent une ondulation en forme de S le long de l'axe principal X qui, lorsque l'applicateur de l'invention est vu de face - l'observateur regardant la face F2 - présente les formes suivantes : pour F1, une forme concave de l'extrémité distale 16 à la ligne intermédiaire 15 et convexe de la ligne intermédiaire 15 à l'extrémité proximale 14, et pour F3, une forme convexe de l'extrémité distale 16 à la ligne intermédiaire 15 et concave de la ligne intermédiaire 15 à l'extrémité proximale 14 (voir figure 7). Autrement dit, dans le cadre de ce mode de réalisation, au moins l'une des quatre faces F1-F4 présente un profil courbe sensiblement convexe le long dudit axe principal X.

Comme dans le cadre de l'exemple illustré par les figures 3 et 4, les courbures concaves évoquées ci-dessus présenteront avantageusement un rayon de courbure, repéré *Rmin*, qui est compris entre 15 et 20mm et qui est sensiblement égal à 17mm. De même, les courbures convexes évoquées ci-dessus présenteront avantageusement un rayon de courbure *Rmax* compris entre 17,5 et 22,5mm et sensiblement égal à 20mm.

Le profil de l'enveloppe E qui vient d'être décrit - quatrième mode de réalisation - présente des possibilités de maquillage avantageuses. En effet, il permet de maquiller une frange de cils selon des intensités qui différent pour les cils qui la composent.

L'applicateur selon l'invention présente des faces F1-F4 délimitées par des bords latéraux disjoints. Autrement dit, les faces F1-F4 sont délimitées par des arêtes - les bords latéraux - qui sont des courbes paramétrées dans un repère cartésien orthonormé à trois dimensions, l'une desdites dimensions étant confondue avec la direction dudit axe X, les coordonnées desdites courbes paramétrées évoluant dans les trois directions dudit repère cartésien et lesdites courbes paramétrées ne se confondant en aucun point entre lesdites extrémités distale 16 et proximale 14.

Lesdites arêtes présentent donc un tracé complexe quoique obtenue avec des faces qui restent faciles à réaliser. Ce tracé est particulièrement avantageux pour accrocher les cils et les allonger.

Pour faciliter le retour de la brosse 10 dans son réceptacle, l'enveloppe de l'applicateur 10 pourra présenter des chanfreins 20 au niveau de certaines de ses faces, à l'extrémité distale 16 de l'âme 12. En effet, l'extrémité distale 16 est habituellement celle par laquelle le contact avec le réceptacle se fait lorsque l'utilisateur range l'applicateur 10 après utilisation. De préférence, l'enveloppe comprend au moins deux faces opposées F1, F3, avec des chanfreins 20 symétriques par rapport à un plan médian passant par ladite âme 12. La hauteur de ces chanfreins 20 sera comprise entre 0 (absence de chanfreins) et 5mm.

Il est intéressant de noter que la largeur de l'enveloppe E est fonctionnellement liée aux avantages de l'applicateur 10 ; ladite largeur varie le long de l'axe X, entre des extrêmes, lesdits extrêmes étant repérés *dmax*, *dint* et *dmin* sur les figures 1 à 7. *dmax*, *dmin* correspondent, d'ailleurs, à l'encombrement de l'enveloppe au voisinage des sommets des reliefs pour *dmax* et des creux pour *dmin*. La formule suivante sera avantageusement respectée :
0,125 ≤ *^{dmin}*/*_{dmax}* ≤ 0.625. Par exemple, *dmax* sera compris entre 6 et 8mm et *dmin* sera compris entre 3 et 4,5mm.
*dint* correspond à un encombrement de l'enveloppe E dans le cas particulier du mode de réalisation illustré aux figures 7 et 8.

Par exemple, *dint* sera compris entre 4,5 et 6,5mm (voir figure 7).

L'invention concerne aussi un procédé pour la fabrication d'un applicateur pour produit cosmétique, notamment mascara, par exemple celui qui vient d'être décrit.

Ce procédé comprend d'abord une étape de positionnement d'une pluralité de fibres entre des parties longitudinales d'une broche (non représentée). Les fibres sont réparties de telle manière que lesdites parties longitudinales passent sensiblement au milieu de chacune desdites fibres.

L'étape suivante dudit procédé est une première étape de torsion de ladite broche pour former une broche torsadée présentant des fibres s'étendant radialement autour d'elle. Les extrémités desdites fibres forment alors une enveloppe cylindrique s'étendant dans une direction d'extension longitudinale autour de la dite broche. Les fibres sont réparties sous forme de spires de fibres en raison de la torsion de la broche.

L'étape qui suit est une étape de découpe des fibres, de manière à ce que lesdites fibres forment une enveloppe E avec leur extrémité libre, ladite enveloppe E comportant quatre faces F1-F4, lesdites faces F1-F4 présentant chacune un plan de symétrie comprenant l'axe principal 12, chacune desdites quatre faces F1-F4 étant générée par une droite, dite droite génératrice, orthogonale à l'axe principal X et orthogonale au plan de symétrie de ladite face, au moins deux faces consécutives desdites quatre faces F1-F4 présentant un profil courbe le long dudit axe principal X et formant notamment une enveloppe E telle que celle évoquée plus haut. Ladite découpe pourra être à commande numérique. Pendant toutes ces opérations, ladite broche torsadée est maintenue rectiligne.

Avantageusement, la portion de la broche dépourvue de fibres qui prolonge l'extrémité proximale 14 sera destinée à être fixée à l'intérieur d'une tige creuse, elle-même liée à un manche par lequel l'utilisateur manipulera ledit applicateur. Ladite portion est torsadée ou non.

Il est à noter que l'applicateur de l'invention forme avantageusement, une brosse.

Il est encore à noter que les modes de réalisation illustrés aux figures 1 à 7 peuvent avantageusement être combinés afin d'en associer les effets de maquillage, voire dans le but d'en obtenir de nouveaux.

Il est aussi à noter que des variantes de réalisation sont bien sûr possibles. Notamment il est aussi envisageable, dans un mode de réalisation non illustré ici, de prévoir l'enveloppe E sous une forme hélicoïdale. Autrement dit, les bords des faces décrites ci-dessus pourront suivre une hélice de l'extrémité proximale 14 à l'extrémité distale 16 de l'applicateur 10, par exemple grâce à une seconde étape de torsion du procédé selon l'invention.

## Revendications

1. Applicateur (10) pour produit cosmétique, notamment mascara, comprenant une âme torsadée (12) et des fibres qui s'étendent à partir de l'âme (12) en étant maintenues par ladite âme (12), ladite âme (12) présentant une direction d'extension longitudinale principale, dite axe principal (X), ladite âme (12) étant rectiligne le long dudit axe principal (X), lesdites fibres formant une enveloppe (E) avec leur extrémité libre, l'enveloppe (E) comportant quatre faces (F1-F4), lesdites faces (F1-F4) présentant chacune un plan de symétrie comprenant l'axe principal (X), chacune desdites quatre faces (F1-F4) étant générée par une droite, dite droite génératrice, orthogonale à l'axe principal (X) et orthogonale au plan de symétrie de ladite face (F1-F4), au moins deux faces consécutives (F1, F2) desdites quatre faces (F1-F4) présentant un profil courbe le long dudit axe principal (X), et au moins l'une desdites quatre faces présente un profil courbe sensiblement convexe le long dudit axe principal, les quatre faces (F1-F4) sont symétriques deux à deux par rapport à l'axe principal (X), une paire desdites faces (F1, F3) symétriques présente un profil sensiblement concave le long de l'axe principal (X) et une paire (F2, F4) desdites faces symétriques présentent un profil sensiblement convexe le long de l'axe principal (X).

2. Applicateur (10) selon la revendication précédente, dans lequel lesdites quatre faces (F1-F4) présentent un profil sensiblement concave le long de l'axe principal (X).

3. Applicateur selon la revendication 1, dans lequel deux faces opposées (F1, F3) par rapport à l'axe principal (X) présente un même profil ondulé en forme de S.

4. Applicateur (10) selon la revendication précédente, dans lequel les quatre faces (F1-F4) présentent un profil ondulé en forme de S.

5. Applicateur (10) selon l'une quelconque des revendications précédentes, dans lequel une section de ladite enveloppe (E) réalisée transversalement à l'axe principal (X), dite section transversale, présente sensiblement la forme d'un rectangle.

6. Procédé pour la fabrication d'un applicateur (10) pour produit cosmétique, notamment mascara, ledit procédé comprenant :
- une étape de positionnement d'une pluralité de fibres entre des parties longitudinales d'une broche, puis
- une première étape de torsion de ladite broche pour former une broche torsadée présentant des fibres s'étendant radialement autour d'elle, les extrémités desdites fibres formant une enveloppe cylindrique s'étendant dans une direction d'extension longitudinale autour de la dite broche, dite axe principal, puis
- une étape de découpe des fibres, de manière à ce que lesdites fibres forment une enveloppe (E) avec leur extrémité libre, ladite enveloppe (E) comportant quatre faces (F1-F4), lesdites faces (F1-F4) présentant chacune un plan de symétrie passant par ledit axe principal (X), chacune desdites quatre faces (F1-F4) étant générée par une droite, dite droite génératrice, orthogonale à l'axe principal et orthogonale au plan de symétrie de ladite face, au moins deux faces (F1, F2) consécutives desdites quatre faces (F1-F4) présentant un profil courbe le long dudit axe principal (X), au moins l'une desdites quatre faces présente un profil courbe sensiblement convexe le long dudit axe principal, les quatre faces (F1-F4) sont symétriques deux à deux par rapport à l'axe principal (X), une paire desdites faces (F1, F3) symétriques présente un profil sensiblement concave le long de l'axe principal (X) et une paire (F2, F4) desdites faces symétriques présentent un profil sensiblement convexe le long de l'axe principal (X).

7. Procédé selon la revendication précédente comprenant une seconde étape de torsion de ladite broche après ladite étape de découpe des fibres.

8. Réceptacle pour produit cosmétique, notamment mascara, comprenant un applicateur (10) selon l'une quelconque des revendications 1 à 5.

## Patentansprüche

1. Applikator (10) für Kosmetikprodukt, insbesondere Wimperntusche, umfassend einen verdrillten Stab (12) und Fasern, die sich vom Stab (12) ausgehend erstrecken, indem sie vom Stab (12) gehalten werden, wobei der Stab (12) ein Hauptlängserstreckungsrichtung aufweist, als Hauptachse (X) bezeichnet, wobei der Stab (12) geradlinig entlang der Hauptachse (X) ist, wobei die Fasern, mit ihrem Ende frei, eine Hülle (E) bilden, wobei die Hülle (E) vier Seiten (F1-F4) umfasst, wobei die Seiten (F1-F4) jeweils eine Symmetrieebene aufweisen, die die Hauptachse (X) umfasst, wobei jede der vier Seiten (F1-F4) von einer Gerade, als Erzeugungsgerade bezeichnet, orthogonal zur Hauptachse (X) und orthogonal zur Symmetrieebene der Seite (F1-F4) erzeugt wird, wobei mindestens zwei aufeinanderfolgende Seiten (F1, F2) der vier Seiten (F1-F4) ein gekrümmtes Profil entlang der Hauptachse (X) aufweisen und mindestens eine der vier Seiten ein im Wesentlichen konvexes gekrümmtes Profil entlang der Hauptachse aufweist, wobei die vier Seiten (F1-F4) paarweise symmetrisch zur Hauptachse (X) sind, ein Paar der symmetrischen Seiten (F1, F3) ein im Wesentlichen konkaves Profil entlang der Hauptachse (X) aufweist und ein Paar (F2, F4) der symmetrischen Seiten ein im Wesentlichen konvexes Profil entlang der Hauptachse (X) aufweist.

2. Applikator (10) nach dem vorstehenden Anspruch, wobei die vier Seiten (F1-F4) ein im Wesentlichen konkaves Profil entlang der Hauptachse (X) aufweisen.

3. Applikator (10) nach Anspruch 1, wobei zwei in Bezug auf die Hauptachse (X) gegenüberliegende Seiten (F1, F3) ein gleiches gewelltes S-förmiges Profil aufweisen.

4. Applikator (10) nach dem vorstehenden Anspruch, wobei die vier Seiten (F1-F4) ein gewelltes S-förmiges Profil aufweisen.

5. Applikator (10) nach einem der vorstehenden Ansprüche, wobei ein Abschnitt der Hülle (E), der querverlaufend zur Hauptachse (X) gefertigt ist, als querverlaufender Abschnitt bezeichnet, im Wesentlichen die Form eines Rechtecks aufweist.

6. Verfahren zur Herstellung eines Applikators (10) für Kosmetikprodukt, insbesondere Wimperntusche, wobei das Verfahren umfasst:
- einen Schritt des Positionierens einer Vielzahl von Fasern zwischen Längsteilen eines Stifts, dann
- einen ersten Schritt des Verdrillens des Stifts, um einen verdrillten Stift zu bilden, der Fasern, aufweist, die sich radial um ihn erstrecken, wobei die Enden der Fasern eine zylindrische Hülle bilden, die sich in eine Längserstreckungsrichtung um den Stift erstrecken, als Hauptachse bezeichnet, dann
- einen Schritt des Zuschneidens der Fasern derart, dass die Fasern, mit ihrem Ende frei, eine Hülle (E) bilden, wobei die Hülle (E) vier Seiten (F1-F4) umfasst, wobei die Seiten (F1-F4) jeweils eine Symmetrieebene aufweisen, die durch die Hauptachse (X) verläuft, wobei jede der vier Seiten (F1-F4) von einer Gerade, als Erzeugungsgerade bezeichnet, orthogonal zur Hauptachse und orthogonal zur Symmetrieebene der Seite erzeugt wird, wobei mindestens zwei aufeinanderfolgende Seiten (F1, F2) der vier Seiten (F1-F4) ein gekrümmtes Profil entlang der Hauptachse (X) aufweisen, mindestens eine der vier Seiten ein im Wesentlichen konvexes gekrümmtes Profil entlang der Hauptachse aufweist, die vier Seiten (F1-F4) paarweise symmetrisch zur Hauptachse (X) sind, ein Paar der symmetrischen Seiten (F1, F3) ein im Wesentlichen konkaves Profil entlang der Hauptachse (X) aufweist und ein Paar (F2, F4) der symmetrischen Seiten ein im Wesentlichen konvexes Profil entlang der Hauptachse (X) aufweist.

7. Verfahren nach dem vorstehenden Anspruch, umfassend einen zweiten Schritt des Verdrillens des Stifts nach dem Schritt des Zuschneidens der Fasern.

8. Behälter für Kosmetikprodukt, insbesondere Wimperntusche, umfassend einen Applikator (10) nach einem der Ansprüche 1 bis 5.

## Claims

1. An applicator (10) for a cosmetic product, in particular a mascara, comprising a twisted core (12) and fibres which extend from the core (12) while being held by said core (12), said core (12) having a main direction of longitudinal extension, known as the principal axis (X), said core (12) being straight along said principal axis (X), said fibres forming a shell (E) with their free end, the shell (E) comprising four faces (F1-F4), said faces (F1-F4) each comprising a plane of symmetry comprising the principal axis (X), each of said four faces (F1-F4) being generated by a straight line, known as generatrix straight line, orthogonal to the principal axis (X) and orthogonal to the plane of symmetry of said face (F1-F4), at least two consecutive faces (F1, F2) of said four faces (F1-F4) having a curved profile along said principal axis (X), and at least one of said four faces having a substantially convex curved profile along said principal axis, the four faces (F1-F4) are symmetrical in pairs with respect to the principal axis (X), a pair of said symmetrical faces (F1, F3) have a substantially concave profile along the principal axis (X) and a pair (F2, F4) of said symmetrical faces have a substantially convex profile along the principal axis (X).

2. The applicator (10) according to the preceding claim, wherein said four faces (F1-F4) have a substantially concave profile along the principal axis (X).

3. The applicator according to claim 1, wherein two opposite faces (F1, F3) with respect to the principal axis (X) have the same S-shaped undulating profile.

4. The applicator (10) according to the preceding claim, wherein the four faces (F1-F4) have an S-shaped undulating profile.

5. The applicator (10) according to any one of the preceding claims, wherein a section of said shell (E) made transversely to the principal axis (X), said cross section, has substantially the shape of a rectangle.

6. A method for manufacturing an applicator (10) for a cosmetic product, in particular mascara, said method comprising:
- a step of positioning a plurality of fibres between longitudinal parts of a pin, then
- a first step of twisting said pin to form a twisted pin having fibres extending radially around it, the ends of said fibres forming a cylindrical shell extending in a direction of longitudinal extension around said pin, called the principal axis, then
- a step of cutting the fibres, so that said fibres form a shell (E) with their free end, said shell (E) comprising four faces (F1-F4), said faces (F1-F4) each having a plane of symmetry passing through said principal axis (X), each of said four faces (F1-F4) being generated by a straight line, known as generatrix straight line, orthogonal to the principal axis and orthogonal to the plane of symmetry of said face, at least two consecutive faces (F1, F2) of said four faces (F1-F4) having a curved profile along said principal axis (X), at least one of said four faces has a substantially convex curved profile along said principal axis, the four faces (F1-F4) are symmetrical in pairs with respect to the principal axis (X), a pair of said symmetrical faces (F1, F3) have a substantially concave profile along the principal axis (X) and a pair (F2, F4) of said symmetrical faces have a substantially convex profile along the principal axis (X).

7. The method according to the preceding claim comprising a second step of twisting said pin after said step of cutting the fibres.

8. A receptacle for cosmetic product, in particular mascara, comprising an applicator (10) according to any one of claims 1 to 5.
